# EUROPÄISCHE PATENTSCHRIFT

(11) **EP 0 996 573 B1**
(45) Veröffentlichungstag und Bekanntmachung des Hinweises auf die Patenterteilung: **17.04.2002**
(21) Anmeldenummer: 98943644.9
(22) Anmeldetag: 08.07.1998
(51) Int. Cl.: B65D 21/02, B65D 43/20, B65D 43/12, B65D 25/00

(54) **STAPELBARER TRANSPORTBEHÄLTER**
STACKABLE CONTAINER
CONTENEUR GERBABLE

(30) Priorität: 14.07.1997 DE 19730063
(43) Veröffentlichungstag der Anmeldung: 03.05.2000
(73) Patentinhaber: Fischer, Johannes, 91367 Weissenohe (DE)
(72) Erfinder: Fischer, Johannes, 91367 Weissenohe (DE)
(74) Vertreter: Tergau & Pohl Patentanwälte
(86) Internationale Anmeldenummer: DE9801878
(87) Internationale Veröffentlichungsnummer: WO9903744

(56) Entgegenhaltungen:
- EP-A- 0 236 514
- GB-A- 2 118 144
- GB-A- 2 250 504
- US-A- 2 532 083

## Beschreibung

Die Erfindung betrifft einen stapelbaren, quaderförmigen Transportbehälter, bestehend aus einem Grundkasten und einem Deckel, wobei der Grundkasten eine Bodenplatte mit zwei rechtwinklig angesetzten Seitenwänden und einer rechtwinklig angesetzten Rückwand aufweist und der Deckel (18) aus einer Deckplatte und einer rechtwinklig angesetzten Vorderwand besteht und wobei die Deckplatte von der offenen Vorderseite des Grundkastens aus in eine im oberen Randbereich der Seitenwände und der Rückwand durchgehend umlaufende, in den Innenraum des Grundkastens gerichtete Nut einschiebbar ist.

Aus der Druckschrift US 2 532 083 A ist eine derartige, für den Schiffstransport von Obst und Gemüse vorgesehene hölzerne Transportkiste bekannt, die einen Deckel mit angesetzter Vorderwand aufweist, der in eine Nut einschiebbar ist, die am oberen Rand der Seitenwände und der Rückwand verläuft und deren Öffnung in den Innenraum der Transportkiste gerichtet ist. Der eingeschobene Deckel hält dabei nicht von allein in der Kiste fest, sondern muß mit Hilfe eines Pflockes hinter der Rückwand der Kiste festgesetzt werden. Diese Transportkiste ist außerdem nicht ohne fremde Haltevorrichtungen stapelbar, da der Boden und die Oberseite völlig glatt sind, so daß übereinander stehende Kisten bei der kleinsten seitlich angreifenden Kraft sofort verrutschen.

Ferner ist aus der Druckschrift GB 2 250 504 A ein Transportbehälter der eingangs erwähnten Art bekannt, dessen Deckel unter Ausnutzung seiner Elastizität mit der Unterkante der Vorderwand in eine nach oben offene Rille einrastet, die an der offenen Vorderseite des Grundkastens angebracht ist. Der Deckel dieses Transportbehälters kann nur aus dünnem Material bestehen, um die notwendige Elastizität zu erreichen, wodurch die Stabilität des ganzen Transportbehälters leidet. Zumindest besteht die Gefahr, daß der Deckel bei einer Belastung mit anderen Gegenständen eingedrückt wird.

Der Erfindung liegt die Aufgabe zugrunde, einen stapelbaren, quaderförmigen Transportbehälter der eingangs erwähnten Art zu schaffen, der sowohl im offenen Güterverkehr transportiert als auch im gestapelten Zustand problemlos und rationell befüllt und entleert sowie auch verschlossen und ohne Hilfsmittel wieder geöffnet werden kann. Ferner soll der Transportbehälter stabil und im gestapelten Zustand gegen seitliches Verschieben gegeneinander gesichert sein.

Diese Aufgabe wird gemäß Anspruch 1 dadurch gelöst,
a) daß an der Bodenplatte eine umlaufende, gegenüber deren Außenkanten zurückgesetzte Fußleiste angebracht ist, deren Außenmaße den Innenmaßen des Grundkastens an dessen oberem Rand entsprechen,
b) daß der Deckel aus einer Deckplatte und einer rechtwinklig angesetzten Vorderwand besteht,
c) daß die Deckplatte von der offenen Vorderseite des Grundkastens aus in eine im oberen Randbereich der Seitenwände und der Rückwand durchgehend umlaufende, in den Innenraum des Grundkastens gerichtete Nut einschiebbar ist,
d) daß die Bodenplatte an ihrer Vorderkante eine Trägerleiste mit einer nach oben gerichteten Rille aufweist,
e) daß kurz vor Erreichen der Schließstellung der Deckel innerhalb der im Bereich der Seitenwände verbreiterten Nut um einen kleinen Betrag anhebbar ist und
f) daß nach dem Wiederabsenken des Deckels nach Erreichen der Schließstellung ein am unteren Rand der Vorderwand angeformter Vorsprung in die Rille der Trägerleiste eingreift.

Weitere vorteilhafte Ausgestaltungen der Erfindung sind in den Unteransprüchen angegeben.

Die mit der Erfindung erzielten Vorteile bestehen insbesondere darin, daß der stapelbare, quaderförmige Transportbehälter sowohl im offenen Güterverkehr transportiert als auch im gestapelten Zustand problemlos und rationell befüllt und entleert werden, ferner auch mit handelsüblichen Klebebändern verschlossen und ohne Hilfsmittel wieder geöffnet werden kann. Er ist kostengünstig herstellbar und kann leicht als Mehrwegbehälter eingesetzt werden. Er ist durch seine Paßformen sowohl beim Transport als auch bei der Lagerung ohne Gefahr eines seitlichen Verschiebens gegeneinander sehr gut stapelbar.

Ein Ausführungsbeispiel der Erfindung ist in der Zeichnung dargestellt und wird im folgenden näher beschrieben. Es zeigen
- Fig. 1: den Grundkasten eines Transportbehälters in isometrischer Darstellung,
- Fig. 2: den Deckel des Transportbehälters in isometrischer Darstellung,
- Fig. 3: die Vorderwand des Transportbehälters in einem Schnitt in der Nähe einer Seitenwand und
- Fig. 4: die Rückwand des Transportbehälters im Schnitt.

Der erfindungsgemäße Transportbehälter ist aus einem Grundkasten 1 gemäß Fig. 1 und einem Deckel 18 gemäß Fig. 2 zusammengesetzt.

Der Grundkasten 1 besteht aus zwei Seitenwänden 2, einer Rückwand 3 und einer Bodenplatte 4. Die Seitenwände 2 und die Rückwand 3 sind mit nach außen gerichteten, horizontalen oberen Abschlußrändern 5, 6 und mit die Stabilität erhöhenden vertikalen Stegen 7, 8 versehen. Zwei an der Vorderseite des Grundkastens 1 vertikal verlaufende Frontstege 9 und eine an der Bodenplatte 4 befestigte Trägerleiste 10 sind großer Belastung ausgesetzt und deshalb als Rechteckrohr oder als U-Profil ausgeführt, wie in Fig. 3 dargestellt ist.

Zwischen den zwei mittleren vertikalen Stegen 7 der Seitenwände 2 ist an der Unterseite der Abschlußränder 5 jeweils ein wellenförmiges Profil 11 angebracht, das als Griffhilfe dient.

Im oberen Bereich der Seitenwände 2 und der Rückwand 3 sind in einer diese drei Wände vollständig durchlaufenden Weise nach innen gerichtete untere und obere Horizontalstege 12, 13, 16, 17 angebracht. Die unteren Horizontalstege 12 setzen sich am vorderen Rand der Seitenwände 2 in je einen Anschlagsteg 14 nach unten fort. Die oberen Horizontalstege 16, 17 dienen der Auflage eines aufgestapelten weiteren Transportbehälters oder dem Einlegen einer Abdeckplatte.

Der in Fig. 2 dargestellte Deckel 18 besteht aus einer Vorderwand 19 und einer über eine rechtwinklige Knickkante 20 mit dieser fest verbundenen Deckplatte 21, entlang deren Diagonalen versteifende Grate 22 angeformt sind. Ein erhabenes Griffleisten- oder Riffelfeld 23 an der Deckplatte 21 setzt sich nach einer aus der Grundebene der Deckplatte 21 nach vorn fluchtenden Griffnase 24 und einer darunter liegenden Griffmulde an der Vorderwand 19 als vorderes Griffleisten- oder Riffelfeld 26 fort. Der Deckel 18 ist an seiner Vorderwand 19 mit einer erhabenen Fläche 27 ausgestattet, die im eingeschobenen Zustand durch den einen Frontsteg 9 und die Trägerleiste 10 zu einer Gesamtfläche 28 ergänzt wird, die zum Aufkleben eines Adreßetikets dient. Der untere Rand 29 und der eine seitliche Rand 30 der Vorderwand 19 sind ebenfalls erhaben ausgeführt, wobei der untere Rand 29 zusammen mit der Trägerleiste 10 einerseits und der eine seitliche Rand 30 zusammen mit dem einen Frontsteg 9 andererseits jeweils eine Verklebefläche mit einer solchen Breite bilden, die der Breite handelsüblicher Klebebänder entspricht.

In den Figuren 3 und 4 ist dargestellt, wie der Grundkasten 1 mit dem Deckel 18 verschlossen wird. Hierbei wird die Deckplatte 21 des Deckels 18 auf den unteren Horizontalstegen 12 der Seitenwände 2 gleitend eingeschoben und zum Beenden des Einschubvorganges der gesamte Deckel 18 mit der Griffnase 24 leicht angehoben, wobei eine zwischen den unteren Horizontalstegen 12 und den oberen Horizontalstegen 16 gebildete Nut 31, die breiter ist als die Dicke der Deckplatte 21, ausreichenden Spielraum hierfür läßt, wie in Fig. 3 gestrichelt dargestellt ist, so daß ein an dem unteren, verstärkten Rand 29 der Vorderwand 19 befindlicher Vorsprung 33 nach dem Wiederabsenken des Deckels 18 nach Erreichen der Schließstellung in eine Rille 34 an der Oberseite der Trägerleiste 10 eingreift.

Der vertikale Anschlagsteg 14 an den Seitenwänden 2, an dem die nach innen zeigende Oberfläche der Vorderwand 19 am Ende des Einschubvorganges anliegt, verhindert ein Durchbiegen der Vorderwand 19 während des Anklebens von den Deckel 18 sichernden Klebebändern und/oder von Adreßetiketten. Sowohl an der nach außen zeigenden Kante des unteren Randes 29 der Vorderwand 19 als auch an der nach außen zeigenden oberen Kante der Trägerleiste 10 des Grundkastens 1 sind Abschrägungen 35, 36 angebracht, die Schneidkerben zum leichteren Auftrennen der aufgebrachten Klebebänder bzw. Adreßetiketten bilden.

In den Figuren 3 und 4 ist durch gestrichelte Darstellung gezeigt, wie ein nachfolgender baugleicher Transportbehälter vertikal von oben auf den nach innen zeigenden oberen Horizontalsteg 16 ohne Einhaltung einer Fuge mit der Fußleiste 37 aufgesetzt wird. Die Standfestigkeit der Stapelung wird durch die Flanschbildung zwischen dem oberen Abschlußrand 5 des Grundkastens 1 und der Bodenplatte 4 des aufgesetzten Grundkastens 1 noch erhöht.

## Patentansprüche

1. Stapelbarer, quaderförmiger Transportbehälter, bestehend aus einem Grundkasten (1) und einem Deckel (18), wobei der Grundkasten (1) eine Bodenplatte (4) mit zwei rechtwinklig angesetzten Seitenwänden (2) und einer rechtwinklig angesetzten Rückwand (3) aufweist und der Deckel (18) aus einer Deckplatte (21) und einer rechtwinklig angesetzten Vorderwand (19) besteht und wobei die Deckplatte (21) von der offenen Vorderseite des Grundkastens (1) aus in eine im oberen Randbereich der Seitenwände (2) und der Rückwand (3) durchgehend umlaufende, in den Innenraum des Grundkastens (1) gerichtete Nut (31) einschiebbar ist, **dadurch gekennzeichnet,**
a) **daß** an der Bodenplatte (4) eine umlaufende, gegenüber deren Außenkanten zurückgesetzte Fußleiste (37) angebracht ist, deren Außenmaße den Innenmaßen des Grundkastens (1) an dessen oberem Rand entsprechen,
b) **daß** die Bodenplatte (4) an ihrer Vorderkante eine vorzugsweise als Rechteckrohr oder U-Profil ausgebildete Trägerleiste (10) mit einer nach oben gerichteten Rille (34) aufweist,
c) **daß** kurz vor Erreichen der Schließstellung der Deckel (18) innerhalb der im Bereich der Seitenwände (2) verbreiterten Nut (31) um einen kleinen Betrag anhebbar ist und
d) **daß** nach dem Wiederabsenken des Deckels (18) nach Erreichen der Schließstellung ein am unteren Rand (29) der Vorderwand (19) angeformter Vorsprung (33) in die Rille (34) der Trägerleiste (10) eingreift,
e) **daß** ferner die Vorderseite des Grundkastens (1) zwei vertikal verlaufende, vorzugsweise als Rechteckrohr oder U-Profil ausgebildete Frontstege (9) aufweist und
f) **daß** der Deckel (18) an seiner Vorderwand (19) mit einer erhabenen Fläche (27) ausgestattet ist, die im eingeschobenen Zustand durch den einen Frontsteg (9) und die Trägerleiste (10) zu einer zum Aufkleben eines Adreßetiketts verwendbaren Gesamtfläche (28) ergänzbar ist.

2. Transportbehälter nach Anspruch 1, **dadurch gekennzeichnet, daß** der untere Rand (29) und ein seitlicher Rand (30) der Vorderwand (19) erhaben ausgeführt und als Verklebeflächen verwendbar sind, wobei der untere Rand (29) zusammen mit der Trägerleiste (10) einerseits und der eine seitliche Rand (30) zusammen mit dem einen Frontsteg (9) andererseits jeweils eine Verklebefläche mit einer solchen Breite bilden, die der Breite handelsüblicher Klebebänder entspricht.

3. Transportbehälter nach Anspruch 2, **dadurch gekennzeichnet, daß** sowohl an der nach außen zeigenden Kante des unteren Randes (29) der Vorderwand (19) als auch an der nach außen zeigenden oberen Kante der Trägerleiste (10) des Grundkastens (1) Abschrägungen (35, 36) angeformt sind.

4. Transportbehälter nach einem der Ansprüche 1 bis 3, **dadurch gekennzeichnet, daß** die umlaufende Nut (31) durch an den Seitenwänden (2) und an der Rückwand (3) umlaufend angebrachte obere Horizontalstege (16, 17) einerseits und untere Horizontalstege (12, 13) andererseits gebildet ist, wobei die unteren Horizontalstege (12) sich am vorderen Rand der Seitenwände (2) in je einen Anschlagsteg (14) nach unten fortsetzen, an dem die nach innen zeigende Oberfläche der Vorderwand (19) im eingeschobenen Zustand anliegt.

5. Transportbehälter nach Anspruch 4, **dadurch gekennzeichnet, daß** die oberen Horizontalstege (16, 17) zur Auflage der Fußleiste (37) eines aufgestapelten weiteren Transportbehälters oder dem Einlegen einer Abdeckplatte dienen.

6. Transportbehälter nach einem der Ansprüche 1 bis 5, **dadurch gekennzeichnet, daß** die Seitenwände (2) und/oder die Rückwand (3) mit nach außen gerichteten, horizontalen oberen Abschlußrändern (5, 6) versehen sind.

7. Transportbehälter nach einem der Ansprüche 1 bis 6, **dadurch gekennzeichnet, daß** ein erhabenes Griffleisten- oder Riffelfeld (23) an der Deckplatte (21) sich nach einer aus der Grundebene der Deckplatte (21) nach vorn fluchtenden Griffnase (24) und einer darunter liegenden Griffmulde an der Vorderwand (19) als vorderes Griffleisten- oder Riffelfeld (26) fortsetzt.

8. Transportbehälter nach einem der Ansprüche 1 bis 7, **dadurch gekennzeichnet, daß** der Grundkasten (1) zusammen mit der Bodenplatte (4), den Seitenwänden (2), der Rückwand (3), der Fußleiste (37), der Trägerleiste (10) und allen weiteren angeformten Elementen und/oder der Deckel (18) zusammen mit der Deckplatte (21), der Vorderwand (19) und allen weiteren angeformten Elementen jeweils einstückig hergestellt sind.

9. Transportbehälter nach einem der Ansprüche 1 bis 8, **dadurch gekennzeichnet, daß** der Grundkasten (1) und/oder der Deckel (18) aus thermoplastischem Kunststoff, vorzugsweise im Spritzgußverfahren, hergestellt sind.

## Claims

1. A stackable, four-sided transport container, comprising a base box (1) and a lid (18), the base box (1) having a floor plate (4) with two side walls (2) that are mounted at a right angle, and a rear wall (3) mounted at a right angle, the lid (18) comprising a cover plate (21) and a front wall (19) that is mounted at a right angle, and with the cover plate (21) being inserted from the open front side of the base box (1) into a continuous groove (31) that extends around the periphery of the upper edge region of the side walls (2) and the rear wall (3) and is oriented toward the interior of the base box (1), **characterized in that**
a) a base strip (37) that extends around the periphery of the floor plate (4) and is recessed with respect to the outside edges of the plate is mounted to the plate, the outside dimensions of the strip corresponding to the inside dimensions of the base box (1) at its upper edge,
b) the floor plate (4) has a support strip (10) at its front edge, the strip preferably being embodied as a rectangular prism or a U profile and having a upward-oriented groove (34) ;
c) shortly before the closed position is reached, the lid (18) can be raised by a small amount inside the groove (31), which is expanded in the region of the side walls (2); and
d) after the closed position has been reached and the lid (18) has been lowered again, a projection (33) formed onto the lower edge (29) of the front wall (19) engages the groove (34) of the support strip (10);
e) the front side of the base box (1) has two vertical front webs (9), which are preferably embodied as rectangular prisms or U profiles; and
f) the lid (18) is provided with a raised surface (27) at its front wall (19), the surface being supplemented in the inserted state by the one front web (9) and the support strip (10) to form a complete surface (28), which serves in the affixing of an address label.

2. The transport container according to claim 1, **characterized in that** the lower edge (29) and a lateral edge (30) of the front wall (19) are raised, and can be used as adhesion surfaces, and the lower edge (29) and the support strip (10), and the one lateral edge (30) and the one front web (9), respectively, form an adhesion surface having a width that corresponds to the width of commercially-available self-adhesive labels.

3. The transport container according to claim 2, **characterized in that** chamfers (35, 36) are provided at the outward-oriented side of the lower edge (29) of the front wall (19), and at the outward-oriented, upper edge of the support strip (10) of the base box (1).

4. The transport container according to one of claims 1 through 3, **characterized in that** the peripheral groove (31) is formed by upper horizontal webs (16, 17) mounted to the periphery of the side walls (2) and the rear wall (3), and lower horizontal webs (12, 13), with the lower horizontal webs (12) continuing downward in a respective stop web (14) at the inward-oriented surface of the front wall (19) in the inserted state.

5. The transport container according to claim 4, **characterized in that** the upper horizontal webs (16, 17) serve in supporting the base strip (37) of a further transport container stacked on the present one, or in the insertion of a cover plate.

6. The transport container according to one of claims 1 through 5, **characterized in that** the side walls (2) and/or the rear wall (3) is or are provided with outward-oriented, horizontal, upper borders (5, 6).

7. The transport container according to one of claims 1 through 6, **characterized in that** a raised gripping-strip field or grooved field (23) on the cover plate (21) continues as a forward gripping-strip field or grooved field (26) after a gripping latch (24) that is aligned with the front from the base plane of the cover plate (21), and a gripping indentation located under the latch on the front wall (19).

8. The transport container according to one of claims 1 through 7, **characterized in that** the base box (1), with the floor plate (4), the side walls (2), the rear wall (3), the base strip (37), the support strip (10) and all of the other formed-on elements, and/or the lid (18), are produced in one piece with the cover plate (21), the front wall (19) and all further formed-on elements.

9. The transport container according to one of claims 1 through 8, **characterized in that** the base box (1) and/or the lid (18) is or are made of thermoplastic plastic, preferably in an injection-molding process.

## Revendications

1. Conteneur de transport parallélépipédique gerbable, comprenant un caisson de base (1) et un couvercle (18), le caisson de base (1) comprenant une plaque de fond (4) avec deux parois latérales attenantes à angle droit (12) et une paroi postérieure attenante à angle droit (3), et le couvercle (18) étant formé par une plaque de couverture (21) et par une paroi antérieure attenante à angle droit (19), dans lequel la plaque de couverture (21) est susceptible d'être enfilée, depuis la face antérieure ouverte du caisson de base (1), dans une gorge (31) périphérique continue dans la zone de bordure supérieure des parois latérales (2) et de la paroi postérieure (3), jusque dans la chambre intérieure du caisson de base (1),
**caractérisé en ce que** :
a) un listel de pied (37) périphérique est monté sur la plaque de fond (4) et en retrait par rapport à ses bords extérieurs, les dimensions extérieures du listel correspondant aux dimensions intérieures du caisson de base (1) au niveau de sa bordure supérieure,
b) la plaque de fond (4) comporte au niveau de son bord antérieur un listel porteur (10), de préférence réalisé sous forme de tube rectangulaire ou de profilé en U, avec une rainure (34) dirigée vers le haut,
c) brièvement avant d'atteindre la position de fermeture, le couvercle (18) est susceptible d'être soulevé d'une faible distance à l'intérieur de la gorge (31) qui s'élargit dans la région des parois latérales (2),
d) après redescente du couvercle (18) après avoir atteint la position de fermeture, une saillie (33) conformée sur la bordure inférieure (29) de la paroi antérieure (19) s'engage dans la rainure (34) du listel porteur (10),
e) la face antérieure du caisson de base (1) comporte en outre deux barrettes frontales (9), qui s'étendent verticalement et sont de préférence réalisées sous forme de tubes rectangulaires ou de profilés en U, et
f) le couvercle (18) est pourvu au niveau de sa paroi antérieure (19) d'une surface (27) rehaussée, susceptible d'être complétée, dans l'état enfilé, par l'une des barrettes frontales (9) et par le listel porteur (10), pour former une surface globale (28) susceptible d'être utilisée pour coller une étiquette d'adresse.

2. Conteneur de transport selon la revendication 1, **caractérisé en ce que** la bordure inférieure (29) et une bordure latérale (30) de la paroi antérieure (19) sont réalisées en surélévation et utilisables à titre de surface de collage, et **en ce que** la bordure inférieure (29) conjointement avec le listel porteur (10) d'une part et la bordure latérale précitée (30) conjointement avec l'une des barrettes frontales (9) d'autre part, forment respectivement une surface de collage avec une largeur qui correspond à la largeur de bandes de collage usuelles du commerce.

3. Conteneur de transport selon la revendication 2, **caractérisé en ce que** des chanfreins (35, 36) sont ménagés aussi bien sur l'arête tournée vers l'extérieur de la bordure inférieure (29) de la paroi antérieure (19), que sur l'arête supérieure, tournée vers l'extérieur, du listel porteur (10) du caisson de base (1).

4. Conteneur de transport selon l'une des revendications 1 à 3, **caractérisé en ce que** la gorge périphérique (31) est formée d'une part au moyen de barrettes horizontales supérieures (16, 17) et d'autre part de barrettes horizontales inférieures (12, 13) montées à la périphérie sur la paroi postérieure (3), et **en ce que** les barrettes horizontales inférieures (12) se poursuivent au niveau de la bordure antérieure des parois latérales (2) vers le bas pour former respectivement une barrette de butée (14) contre laquelle vient s'appliquer la surface tournée vers l'intérieur de la paroi antérieure (19) dans la condition enfilée.

5. Conteneur de transport selon la revendication 4, **caractérisé en ce que** les barrettes horizontales supérieures (16, 17) servent à poser le listel de pied (37) d'un autre récipient de transport gerbé, ou pour la mise en place d'une plaque de recouvrement.

6. Conteneur de transport selon l'une des revendications 1 à 5, **caractérisé en ce que** les parois latérales (2) et/ou la paroi postérieure (3) sont pourvues de bordures de terminaison supérieures horizontales (5, 6) dirigées vers l'extérieur.

7. Conteneur de transport selon l'une des revendications 1 à 6, **caractérisé en ce qu'**un champ surélevé (23) de listels de saisie, ou un champ de stries (23) sur la plaque de couverture se prolonge, à titre de champ antérieur de listels de saisie ou à titre de champ de stries, vers un doigt de saisie (24) qui se projette vers l'avant depuis le plan de base de la plaque de couverture (21) et d'un creux de saisie situé au-dessous au niveau de la paroi antérieure (19).

8. Conteneur de transport selon l'une des revendications 1 à 7, **caractérisé en ce que** le caisson de base (1), conjointement avec les parois latérales (2), la paroi postérieure (3), le listel de pied (37), le listel porteur (10), et tous les autres éléments conformés, et/ou le couvercle (18), conjointement avec la plaque de couverture (21), la paroi antérieure (19), et tous les autres éléments conformés, sont réalisés respectivement d'une seule pièce.

9. Conteneur de transport selon l'une des revendications 1 à 8, **caractérisé en ce que** le caisson de base (1) et/ou le couvercle (18) sont produits en matière thermoplastique, de préférence par un procédé de coulée par injection.
